# FASCICULE DE BREVET EUROPEEN

(11) **EP 0 325 929 B1**
(45) Date de publication et mention de la délivrance du brevet: **05.08.1992**
(21) Numéro de dépôt: 89100322.0
(22) Date de dépôt: 10.01.1989
(51) Int. Cl.: E04B 1/26, E04B 2/70

(54) **Système de construction à "structure" ou "ossature" contreventée**
Bausystem mit windversteiftem Gefüge bzw. Gerippe
Construction system with a cross-braced structure or frame

(30) Priorité: 12.01.1988 FR 8800290
(43) Date de publication de la demande: 02.08.1989
(73) Titulaire: Marteau, Alain, F-18000 Bourges (FR)
(72) Inventeur: Marteau, Alain, F-18000 Bourges (FR)
(74) Mandataire: Casalonga, Axel

(56) Documents cités:
- DE-A- 1 759 100
- DE-A- 1 759 466
- DE-B- 1 199 468
- ENGINEERING, vol. 226, no. 3, mars 1986, page 264I, Londres, GB; "Design Council Awards"

## Description

La présente invention concerne un système d'édification de "bâtiments" et "ouvrages divers" à "structure" ou "ossature" contreventée telles que les bâtiments à ossature bois.

La construction de tels ouvrages fait appel actuellement et en règle quasi générale, à des "structures" ou "ossatures" réalisées sous forme de panneaux préfabriqués ou sous forme d'éléments tridimensionnels juxtaposés.

Il sont le plus souvent réalisés à partir de pièces de faible section, assemblées, renforcées, et contreventées entre elles; les panneaux extérieurs et intérieurs de revêtement ou "habillage" assurent le contreventement de l'ensemble (appelés aussi "voiles travaillants") sachant qu'ils doivent répondre à des exigences imposées par les normes et DTU du C.S.T.B. (Centre Scientifique et Technique du Bâtiment).

Etudiés, fabriqués en atelier et montés sur place par une main-d'oeuvre qualifiée, ils nécessitent dans la plupart des cas, des moyens de transport et de manutention importants. Cette méthode implique une étude particulière pour chaque réalisation différente avec, par conséquent, une incidence budgétaire supplémentaire.

On connaît, selon le document DE-A-1 759 466, un système de construction de bâtiments comportant des poteaux à double rainurage recevant dans chaque rainure des éléments de parois sous forme de planches ou de plaques. Les poteaux sont posés sur des poutrelles horizontales et maintenus par des étriers. L'ensemble poteaux, poutrelles et éléments de parois ne constitue pas un contreventement assurant un assemblage rigide.

L'invention vise un système permettant de réaliser des structures contreventées de formes et de dimensions variées, destinées à des réalisations de toute importance et ce conformément aux exigences règlementaires de la construction.

Les éléments employés (de dimensions standard, sauf dans des cas particuliers décidés par le prescripteur) s'assemblent mécaniquement (équerre par exemple) sur le chantier et ne nécessitent pas l'emploi de moyens de manutention et de transport importants. Leur assemblage ne nécessite pas l'emploi d'une main d'oeuvre qualifiée et ce procédé peut permettre la réalisation personnelle du montage de l'ouvrage projeté (ou "Kit"), en économisant ainsi la main d'oeuvre.

Tel que revendiqué, le système de construction de bâtiments ou d'ouvrages analogues, à ossature en bois, comportent des éléments rainurés reliés rigidement entre eux et formant ladite ossature, ces éléments comprenant des poteaux munis d'un double rainurage sur au moins deux de leurs quatre faces pour recevoir entre eux des éléments de parois emboîtés dans les rainures des poteaux.

Selon l'invention, les éléments rainurés comprennent en outre des lisses horizontales et des lisses verticales, ces lisses horizontales et verticales étant munies d'un double rainurage sur chacune de deux faces opposées, tous les éléments rainurés formant des cadres autoporteurs, solidaires les uns des autres, contreventés intérieurement et équerrés par l'emboîtement, dans les rainures en vis à vis des cadres, de plaques aux dimensions desdits cadres.

La présente invention peut présenter en outre les caractéristiques suivantes :
les longueurs des plaques sont prédécoupées en fonction des dimensions des cadres, ou bien les longueurs des lisses horizontales sont fonction des dimensions normalisées des plaques de manière que ces plaques viennent se fixer directement, sans découpe préalable, dans les cadres formant l'ossature. Ces plaques, intérieures et/ou extérieures, peuvent être en "contre-plaqué" ou "en bois aggloméré" (en règle générale 1,22 mètres x 2,50 mètres;
les lisses horizontales sont munies des coupes d'onglets d'extrémité, exécutées à 45°, ce qui permet des assemblages à angle droit avec coupe à droite ou à gauche;
le double rainurage longitudinal est combiné avec coupes d'onglets d'extrémité des lisses horizontales, de manière à permettre la mise en place, dans l'une et/ou l'autre des deux rainures, de la ou des plaque(s) nécessaire(s) au contreventement et à l'équerrage des cadres ainsi formés;
Le système de construction peut également comporter des lisses d'assemblage libres et des renforts de cloisons assurant le renforcement de l'ossature, nécessaire au report de charges (charpente, refends, etc...) ou aux problèmes spécifiques de construction (montage blocs menuiserie, cloisons, colombage, etc...).

Les éléments verticaux (poteaux et les lisses de renfort) viennent se positionner aux endroits désirés sur les lisses d'assemblage horizontales inférieures, les rainures permettant de positionner par emboîtement, selon les besoins, un ou plusieurs éléments de contreventement (plaques en général) entre les éléments verticaux. L'ouvrage peut ainsi être contreventé intégralement, ce qui lui confère une résistance accrue.

Le contreventement double (extérieur et intérieur) s'il s'agit de plaques, permet en outre un renforcement du coefficient d'isolation thermique et phonique.

Le chaînage haut ou "ceinture" se fait avec les mêmes lisses d'assemblage horizontales, rainurées, selon le même principe de montage, afin de recevoir la charpente ou de servir de plancher à un niveau habitable supplémentaire, et ainsi de suite.

Selon une forme de réalisation préférentielle de l'invention, illustrée par des dessins annexés, les éléments de base qui composent le système sont:
A) les lisses d'assemblage horizontales (figures 1, 2, 3, 4) comportant des rainures symétriques sur les deux faces avec des coupes d'onglets à 45° par exemple; la forme des coupes permet ainsi toutes les possibilités d'assemblage (figure 5) avec ou sans retournement des lisses (figure 6).
   Leurs longueurs varient en fonction de modules déterminés, imposés dans la plupart des cas par les dimensions des plaques de contreventement (d, e) normalisées (aggloméré, contreplaqué, etc...)
B) Les poteaux rainurés (figures 7, 8, 9, 10) sur une ou plusieurs faces selon leur position et leur destination dans la construction.
C) les lisses de renfort verticales (a).

Ce système peut comporter, en outre, des lisses d'assemblage libres (b) pour montage de fenêtres, portes, portes-fenêtres, colombages, etc..., des renforts (c) de cloisons qui permettent l'adaptation simultanée de plaques entières (d) et de morceaux de plaques (e).

La figure 13 représente un exemple d'application de cette forme préférentielle de l'invention, en partant d'un plan concret de construction simple (bungalow par exemple) (figure 12).

Le système selon l'invention est particulièrement destiné à la construction en général de tous types de bâtiments à structure ou ossature contreventée (telle que l'ossature bois) quelque soit leurs dimensions, leurs formes, leur destination, étant donné que ce système de structure peut recevoir tous les parements intérieurs et extérieurs existants, en fonction des goûts, des coutumes, des exigences locales et de l'esthétique recherchée.

## Revendications

1. Système de construction de bâtiments ou d'ouvrages analogues, à ossature en bois, comportant des éléments rainures reliés rigidement entre eux et formant ladite ossature, ces éléments comprenant des poteaux (7, 8, 9, 10) munis d'un double rainurage sur au moins l'une de leurs quatre faces pour recevoir entre eux des éléments de parois emboîtés dans les rainures des poteaux, caractérisé en ce que les éléments rainurés comprennent, en outre, des lisses horizontales (1, 2, 3, 4) et des lisses verticales (a), ces lisses horizontales et verticales étant munies d'un double rainurage sur chacune de deux des faces opposées, tous les éléments rainurés formant des cadres autoporteurs, solidaires les uns des autres, contreventés intérieurement et équerrés par l'emboîtement, dans les rainures en vis à vis des cadres, de plaques (d,e) aux dimensions desdits cadres.

2. Système de construction selon la revendication 1, caractérisé en ce que les longueurs des lisses horizontales sont fonction des dimensions normalisées des plaques de manière que ces plaques viennent se fixer directement, sans découpe préalable, dans les cadres formant l'ossature.

3. Système selon la revendication 1, caractérisé en ce que les longueurs des plaques sont prédécoupées en fonction des dimensions des cadres.

4. Système de construction selon l'une des revendications 1 à 3, caractérisé en ce que les lisses horizontales sont munies de coupes d'onglets d'extrémité exécutées à 45°, ce qui permet des assemblages à angle droit avec coupe à droite ou à gauche.

5. Système de construction selon l'une des revendications 1 à 4, caractérisé en ce que le double rainurage longitudinal est combiné avec les coupes d'onglets d'extrémité des lisses horizontales, de manière à permettre la mise en place, dans l'une et/ou l'autre des deux rainures, de la ou des plaque(s) nécessaires(s) au contreventement et à l'équerrage des cadres ainsi formés.

6. Système de construction selon l'une des revendications 1 à 5, caractérisé en ce qu'il comporte des lisses d'assemblage libres (b) et des renforts (c) de cloisons assurant le renforcement de l'ossature.

## Patentansprüche

1. Konstruktionssystem zur Errichtung von Gebäuden oder analogen Bauten in Holzskelettform, mit genuteten, starr miteinander verbundenen Elementen, die jenes Skelett bilden und ihrerseits Stützen (7, 8, 9, 10) aufweisen, die an wenigstens einer der vier Seiten zweifach genutet sind, zwecks Aufnahme von Wandteilen, die sich in die Nuten der Stützen einfügen, dadurch gekennzeichnet, daß die genuteten Elemente ferner horizontale Leisten (1, 2, 3, 4) und vertikale Leisten (a) umfassen, wobei die horizontalen und vertikalen Leisten ihrerseits an zwei der sich gegenüberliegenden Seiten zweifach genutet sind, wobei alte genuteten Elemente selbsttragende, sich gegenseitig stützende Rahmen bilden, von innen ausgesteift und eingewinkelt durch die Einfügung in die Nuten gegenüber den Rahmen von Scheiben (d, e) entsprechend den Maßen der genannten Rahmen.

2. Konstruktionssystem nach Anspruch 1, dadurch gekennzeichnet, daß die horizontalen Leisten in ihrer Länge dar Normung der Scheiben entsprechen, so daß letztere sich direkt ohne Vorschnitt in die Rahmen des Skelettes einfügen lassen.

3. Konstruktionssystem nach Anspruch 1, dadurch gekennzeichnet, daß die Längen der Scheiben entsprechend den Maßen der Rahmen vorgeschnitten sind.

4. Konstruktionssystem nach einem der Ansprüche 1 bis 3, dadurch gekennzeichnet, daß die horizontalen Leisten außen auf Gehrung (45°) geschnitten sind, was rechtwinklige Verbindungen bei rechtem oder linkem Einschnitt ermöglicht.

5. Konstruktionssystem nach einem der Ansprüche 1 bis 4, dadurch gekennzeichnet, daß die zweifache Längsnutung mit der Außengehrung der horizontalen Leisten einhergeht, so daß in der einen und/oder anderen der beiden Nuten die zur Aussteifung und Einwinklung der so gebildeten Rahmen erforderliche(n) Scheibe(n) eingelassen werden kann/können.

6. Konstruktionssystem nach einem der Ansprüche 1 bis 5, dadurch gekennzeïchnet, daß es unabhängige Anschlußleisten (b) sowie Verstärkungen (c) für die Wände enthält, wodurch das Skelett verstärkt wird.

## Claims

1. Construction system for wooden-framework buildings or similar constructions, comprising grooved members joined rigidly together and forming the said framework, these members comprising posts (7, 8, 9, 10) provided with a double grooving on at least one of their four faces to receive between them wall members fitted into the grooves in the posts, characterised in that the grooved members also include horizontal rails (1, 2, 3, 4) and vertical rails (a), these horizontal and vertical rails being provided with a double grooving on each of two opposite faces, all the grooved members forming self-supporting frames fastened to one another, internally cross-braced and squared by engagement, in the grooves facing one another in the frames, of sheets (d, e) having the same dimensions as the said frames.

2. Construction system according to Claim 1, characterised in that the lengths of the horizontal rails are in accordance with the standardised dimensions of the sheets in such a manner that these sheets are fastened directly, without first being cut, in the frames forming the framework.

3. System according to Claim 1, characterised in that the lengths of the sheets are precut in accordance with the dimensions of the frames.

4. Construction system according to one of Claims 1 to 3, characterised in that the horizontal rails are provided with end mitre cuts at 45°, thus permitting right-angle joints with right-hand or left-hand cuts.

5. Construction system according to one of Claims 1 to 4, characterised in that the longitudinal double grooving is combined with the end mitre cuts of the horizontal rails, in such a manner as to enable the sheet or sheets necessary for the cross-bracing and the squaring of the frames thus formed to be placed in one and/or the other of the two grooves.

6. Construction system according to one of Claims 1 to 5, characterised in that it includes free assembly rails (b) and partition reinforcements (c) reinforcing the framework.
